# FASCICULE DE BREVET EUROPEEN

(11) **EP 1 646 742 B1**
(45) Date de publication et mention de la délivrance du brevet: **19.05.2010**
(21) Numéro de dépôt: 04767739.8
(22) Date de dépôt: 20.07.2004
(51) Int. Cl.: D03C 9/06

(54) **CADRE DE LISSES ET METIER A TISSER EQUIPE D AU MOINS UN TEL CADRE**
WEBSCHAFT UND MIT MINDESTENS EINEM DAVON AUSGERÜSTETE WEBMASCHINE
HEALED FRAME AND WEAVING MACHINE PROVIDED WITH AT LEAST ONE SAID FRAME

(30) Priorité: 21.07.2003 FR 0308870
(43) Date de publication de la demande: 19.04.2006
(73) Titulaire: STÄUBLI FAVERGES, 74210 Faverges (FR)
(72) Inventeur: PAGES, Jean-Pierre, F-74210 Faverges (FR); CAZIN, Bertrand, F-74410 Saint-Jorioz (FR)
(74) Mandataire: Schouller, Jean-Philippe
(86) Numéro de dépôt international: PCT/FR2004/001922
(87) Numéro de publication internationale: WO 2005/010253

(56) Documents cités:
- FR-A- 2 542 332
- US-A- 4 753 273
- US-A- 5 297 589
- US-A- 5 819 810
- PATENT ABSTRACTS OF JAPAN vol. 1997, no. 02, 28 février 1997 (1997-02-28) & JP 08 269836 A (NANKAI KOGYO KK), 15 octobre 1996 (1996-10-15)

## Description

La présente invention concerne un cadre de lisses, ainsi qu'un métier à tisser équipé d'un tel cadre.

Il est connu d'équiper un métier à tisser au moyen de cadre de lisses, qui sont destinés à être commandés dans un mouvement d'oscillations verticales grâce à un dispositif approprié, telle qu'une mécanique d'armure ou une ratière. Dans cette optique, chaque cadre de lisses est réalisé par assemblage réversible de deux montants et de deux traverses, ces montants étant sensiblement verticaux en configuration d'utilisation du cadre de lisses, alors que les traverses sont sensiblement horizontales.

La fixation mutuelle de chaque montant et de chaque traverse est notamment décrite dans FR-A-2 542 332.

Selon l'enseignement de ce document, chaque traverse est creusée, à ses deux extrémités, d'un évidement correspondant dans lequel est reçue une protubérance du montant. De plus, cette protubérance se trouve bloquée au sein de l'évidement par appui d'une vis de serrage, coopérant avec un bloc taraudé solidaire de la traverse.

Cette solution connue présente cependant certains inconvénients.

En effet, la présence de l'évidement dans la traverse conduit à la formation de deux parois frontales minces, bordant cet évidement. Ces parties minces, qui travaillent en traction, ne présentent pas une résistance suffisante, étant donné leur faible épaisseur.

On pourrait certes compenser cette fragilité mécanique, en renforçant les parois minces évoquées ci-dessus. Ceci conduirait cependant à un alourdissement notable de l'ensemble de la traverse.

US-A-5 297 589 décrit toutes les caractéristiques du préambule de la revendication 1 annexée.

Par ailleurs, US-A-4 753 273 décrit une traverse creusée d'une échancrure, dans laquelle est reçue directement la protubérance du montant.

Les problèmes identifiés ci-dessus sont de plus en plus cruciaux, dans la mesure où l'on souhaite faire fonctionner les métiers à tisser à des vitesses de plus en plus élevées, ce qui implique d'alléger au maximum les cadres de lisses pour diminuer leur inertie, en réduisant ainsi la résistance mécanique des traverses. A contrario, les liaisons mécaniques entre le montant et les traverses doivent être de plus en plus robustes, afin de résister aux accélérations et décélérations de plus en plus violentes auxquelles sont soumises ces parties mobiles.

Ceci étant précisé, l'invention vise à remédier aux inconvénients des dispositifs antérieurs, en proposant un cadre de lisses robuste et. susceptible d'être monté sur un métier fonctionnant à haute vitesse.

A cet effet, elle a pour objet un cadre de lisses selon la revendication 1 annexée.

L'invention concerne également un métier à tisser selon la revendication 17 annexée.

L'invention sera mieux comprise et d'autres avantages de celle-ci apparaîtront plus clairement à la lumière de la description qui va suivre d'un métier à tisser et d'un cadre de lisses conformes à son principe, donnée uniquement à titre d'exemple et faite en référence aux dessins annexés dans lesquels :
- la figure 1 est une représentation schématique d'un métier à tisser conforme à l'invention ;
- la figure 2 est une coupe longitudinale partielle, illustrant un cadre de lisses du métier de la figure 1, au niveau des extrémités respectives de l'un de ses montants et de l'une de ses traverses ; et
- la figure 3 est une coupe selon la ligne III-III à la figure 2.

A la figure 1, une ratière 1 est destinée à entraîner un cadre de lisses 2 d'un métier à tisser M, selon un mouvement vertical oscillant représenté par les flèches F₁ et F'₁. Pour ce faire, un bras d'actionnement 1a de la ratière 1 est attelé, par l'intermédiaire de bielles et de leviers oscillants, à chaque cadre de lisses.

Chaque cadre 2 comprend un assemblage de deux montants 4, 4' et de deux traverses 6, 6'. Ces montants s'étendent globalement selon une direction parallèle à la direction Z-Z' d'oscillations verticales des cadres 2, alors que les traverses s'étendent globalement selon une direction Y-Y', perpendiculaire à celle Z-Z' et globalement horizontale lors de l'utilisation du métier M.

Dans la suite de la présente description, on étudie plus en détail la jonction entre le montant gauche 4 et la traverse supérieure 6 d'un cadre 2. Il est bien entendu que l'assemblage de cette traverse 6 avec le montant droit 4', ou de la traverse inférieure 6' avec l'un ou l'autre des montants 4, 4' peut incorporer les mêmes caractéristiques structurelles et fonctionnelles.

En faisant plus particulièrement référence aux figures 2 et 3, on note 6₁ l'extrémité principale de la traverse 6, correspondant à sa dimension principale ou longueur. On note également 6₂ les faces frontales de cette traverse 6, qui s'étendent ainsi en service en regard d'autres traverses. Enfin, on note 6₃ et 6'₃ les parois latérales de cette traverse 6.

L'une 6'₃ de ces parois latérales, en l'occurrence inférieure, est prolongée de façon connue par une patte 8, qui forme une barrette porte-lisses sur laquelle peuvent être accrochées des lisses 10 de guidage des fils de chaîne du métier M. A cet égard, la traverse inférieure 6' est également pourvue d'une autre barrette porte-lisses, non représentée.

La traverse 6 est creusée d'une échancrure 12, qui débouche au niveau de l'extrémité principale 6₁ de cette traverse. Cette échancrure 12 débouche également sur les faces frontales 6₂, à savoir qu'elle s'étend sur toute l'épaisseur de cette traverse.

En revanche, cette échancrure ne s'étend pas sur l'intégralité de la hauteur de la traverse, à savoir qu'elle ne débouche pas au niveau des parois latérales 6₃, 6'₃ de celles-ci. Par conséquent, cette échancrure 12 est bordée par des languettes latérales d'extrémité, notées 6₄ et 6'₄.

Un manchon creux 14, formant un élément intermédiaire tubulaire de fixation entre la traverse et le montant, est reçu dans l'échancrure 12 précitée. Ce manchon 14, qui est par exemple réalisé à partir d'un organe tubulaire coupé aux dimensions appropriées, présente des parois latérales formant, en coupe transversale, globalement un rectangle.

On note ainsi 14₂₁ les grands côtés de ce rectangle, et 14₂₂ les petits côtés de celui-ci. Comme le montre notamment la figure 3, la dimension frontale, ou épaisseur E, du manchon 14 est supérieure à la dimension frontale, ou épaisseur e, de la traverse 6. Cependant, on peut prévoir que cette épaisseur E soit inférieure ou égale à celle e de la traverse.

Ce manchon creux 14 définit un volume intérieur V, dans lequel une protubérance du montant 4 peut être reçue, comme on le verra dans ce qui suit. Cette protubérance peut être introduite dans ce volume intérieur V, formant évidement de réception, par une ouverture 14₃ permettant l'accès à l'intérieur du manchon.

Comme le montre notamment la figure 2, les parois latérales du manchon creux 14 sont prolongées par un fond plein noté 14₁. Celui-ci, qui est prévu à l'opposé de l'ouverture précitée 14₃, confère une rigidité satisfaisante au manchon 14, tout en formant un barrage pour la colle de fixation, de manière à isoler le volume intérieur de ce manchon.

Il est par ailleurs prévu des moyens de solidarisation de ce manchon par rapport à la traverse 6. En l'occurrence, les petits côtés 14₂₂ sont collés contre les parois en regard des languettes 6₄ et 6'₄, bordant l'échancrure 12. Comme le montre notamment la figure 3, les parois latérales 14₂₁ et 14₂₂ du manchon 14 sont prolongées par des extensions 15 et 15', qui s'étendent respectivement à partir des angles supérieur droit et inférieur droit du rectangle formé par ces parois latérales en coupe transversale.

De façon plus précise, chaque extension 15, 15' comporte tout d'abord une patte verticale 15₁, 15'₁, ainsi qu'un retour terminal 15₂, 15'₂, s'étendant horizontalement. Ces pattes et ces retours, qui sont collés contre les parois en regard de la traverse, permettent d'augmenter la surface de collage entre le manchon 14 et cette traverse 6, ce qui garantit une solidarisation particulièrement fiable entre ce manchon et cette traverse.

Le manchon 14 est avantageusement réalisé en un métal présentant une haute résistance mécanique, par exemple de l'acier inoxydable. A titre de variante, il peut être réalisé en un alliage léger, tel que l'aluminium, dans la mesure où ses parois latérales 14₂₁ peuvent être prévues plus épaisses, et donc plus résistantes, que les parois latérales de la traverse.

Les figures 2 et 3 illustrent également une lame ressort 16, qui est fixée par vissage, au niveau d'une première extrémité 16₁, sur l'extrémité libre de la languette supérieure 6₄. Cette lame ressort 16, qui pénètre dans le volume intérieur V du manchon 14, possède une branche coudée 16₂, qui se prolonge en un retour d'extrémité 16₃, en forme de U. L'âme 16₃₁ de ce retour 16₃ s'étend au voisinage de la partie principale de la lame ressort 16, elle-même en contact avec le tenon 4₁.

A distance de son extrémité libre, la languette supérieure 6₄ reçoit une vis 18, qui pénètre dans un bloc taraudé 20, formant écrou, qui est logé dans le manchon. Ce bloc 20, qui est maintenu latéralement en position par les ailes 16₃₂ du retour 16₃ en forme de U, prend appui contre la paroi 14₂₂ du manchon 14.

Enfin, le montant 4 est pourvu d'une protubérance 4₁, formant tenon, destinée à pénétrer dans le volume intérieur V du manchon 14. Ce tenon 4₁ possède une face frontale plane 4₂, s'étendant en service au voisinage de l'extrémité du manchon 14, opposée à l'ouverture d'accès 14₃.

Ce tenon 4₁ possède également une première paroi latérale 4₃, pourvue d'un décrochement 4₄ destiné à coopérer avec la branche coudée 16₂. L'autre paroi latérale 4₅ de ce tenon 4₁ possède deux surfaces planes 4₆, d'appui contre le petit côté 14₂₂ en regard, dont est pourvu le manchon 14.

Cette paroi latérale 4₅ définit également deux surfaces courbes 4₇, dont la concavité est tournée vers l'intérieur du manchon 14. De la sorte, la paroi latérale 4₅ prend appui seulement de façon partielle sur le manchon, du fait de la présence des surfaces courbes 4₇ s'étendant à distance de ce manchon.

Lors de l'introduction du tenon 4₁ dans le volume intérieur V du manchon 14, par l'ouverture 14₃, la branche coudée 16₂ de la lame 16 pénètre dans le décrochement 4₄ du tenon 4₁, ce qui garantit l'indexation de ce dernier par rapport à la traverse 6. Il est à remarquer que ce phénomène est aisément perceptible par l'opérateur, qui se trouve ainsi renseigné quant au positionnement correct du montant 4 par rapport à la traverse 6. Il s'agit alors de bloquer mutuellement ces deux éléments, par pression de la vis 18 contre la lame ressort 16 et, par conséquent, contre la paroi latérale 4₃ du tenon 4₁.

Il est à noter que les deux surfaces planes 4₆ et la vis 18 sont décalées les unes par rapport aux autres. Ceci contribue ainsi à une répartition satisfaisante des efforts subis par le tenon 4₁, étant donné que les moments exercés par ces surfaces 4₆ et cette vis 18 sont localisés à des endroits différents de ce tenon 4₁.

L'invention a été représentée avec un type particulier de dispositif mécanique d'assemblage entre un montant et une traverse. Elle est applicable avec d'autres mécanismes indépendamment de leur type exact et, en particulier, avec les mécanismes de liaison élastiques ou non élastiques qui ont pour effet d'induire des contraintes élevées dans les parois verticales ou grands côtés des traverses.

A titre de variante, seule une unique extrémité d'un montant et/ou d'une traverse peut être réalisée selon l'invention, comme décrit ci-dessus. Dans cette optique, l'autre extrémité fait l'objet d'un autre type de fixation, faisant notamment appel à une liaison non démontable.

L'invention s'applique indépendamment du matériau utilisé pour les parties constitutives des cadres. Elle s'applique en particulier aux cadres en alliage léger, tel que de l'aluminium, ainsi qu'aux cadres en matériaux composites, comprenant une résine organique et des fibres de renfort en carbone ou en verre.

L'invention est applicable indépendamment de la géométrie des barrettes porte-lisses équipant les traverses, qui peuvent ainsi présenter différentes formes adaptées à celles des extrémités des lisses.

L'invention permet de réaliser les objectifs précédemment mentionnés.

En effet, le blocage du tenon du montant est principalement assuré par l'intermédiaire du manchon de fixation, qui est à même de supporter des efforts très élevés. En revanche, la traverse ne subit sensiblement aucune contrainte due à un tel blocage. Ainsi, l'invention assure une séparation des fonctions, en faisant intervenir un élément intermédiaire plus spécifiquement dédié à la fixation mutuelle de la traverse et du montant.

Par ailleurs, l'existence de deux languettes latérales de la traverse, bordant l'évidement de réception du manchon, est avantageuse. Ceci permet de ne pas altérer sensiblement les caractéristiques mécaniques de la traverse, puisque les parties résistantes de cette dernière sont conservées pratiquement dans leur intégralité.

En outre, dans le cas où l'échancrure de réception du manchon débouche sur les faces frontales de la traverse, ceci permet de conférer au manchon une largeur maximale. Dans cette optique, le tenon est alors à même de posséder une épaisseur élevée et, par conséquent, de bonnes propriétés de résistance mécanique.

De plus, grâce à l'invention, l'usinage de la traverse est facile et rapide. Enfin, la solidarisation mutuelle du manchon de fixation et de la traverse est simple à mettre en oeuvre.

## Revendications

1. Cadre (2) de lisses pour métier à tisser (M), ledit cadre comprenant deux montants (4, 4') et deux traverses (6, 6') dont chacune est équipée d'une barrette porte-lisses (8), alors qu'il est prévu des moyens de fixation d'au moins un montant par rapport à au moins une traverse correspondante, ces moyens de fixation comprenant une protubérance (4₁) du montant (4), apte à être reçue au moins en partie dans un évidement (V) ménagé dans la traverse (6), ainsi que des moyens (18, 20) de blocage mutuel de ce montant et de cette traverse, lesdits moyens de fixation comprenant en outre un élément tubulaire intermédiaire de fixation (14), définissant un volume intérieur (V) qui forme ledit évidement de réception d'au moins une partie de la protubérance (4₁), alors qu'il est prévu des moyens de solidarisation mutuelle de cet élément tubulaire de fixation (14) et de la traverse (6), **caractérisé en ce que** l'élément tubulaire intermédiaire de fixation (14) est logé dans une échancrure (12) ménagée dans la traverse (6).

2. Cadre selon la revendication 1, **caractérisé en ce que** les moyens de solidarisation entre l'élément de fixation (14) et la traverse (6) sont des moyens de solidarisation par collage.

3. Cadre selon la revendication 1 ou 2, **caractérisé en ce que** l'élément tubulaire de fixation (14) est réalisé en acier, notamment inoxydable, ou en alliage léger, notamment en aluminium.

4. Cadre selon l'une quelconque des revendications précédentes, **caractérisé en ce que** l'échancrure (12) débouche sur les deux faces frontales (6₂) de la traverse (6).

5. Cadre selon la revendication 4, **caractérisé en ce que** l'élément tubulaire de fixation (14) présente une dimension frontale (E) supérieure à la dimension frontale (e) de la traverse.

6. Cadre selon l'une quelconque des revendications précédentes, **caractérisé en ce que** l'échancrure (12) ne débouche pas sur des parois latérales (6₃, 6'₃) de la traverse (6), de manière à ménager deux languettes latérales d'extrémité (6₄, 6'₄) de cette traverse, bordant ledit évidement (V).

7. Cadre selon l'une quelconque des revendications précédentes, **caractérisé en ce que** l'élément tubulaire de fixation (14) possède des parois latérales (14₂₁, 14₂₂) délimitant une ouverture (14₃) qui permet l'accès audit volume intérieur, formant l'évidement (V) de réception de la protubérance (4₁).

8. Cadre selon la revendication 7, **caractérisé en ce que** l'élément tubulaire de fixation (14) est fermé par un fond (14₁), prévu à l'opposé de ladite ouverture (14₃).

9. Cadre selon la revendication 7 ou 8, **caractérisé en ce que,** vues en coupe transversale, lesdites parois latérales (14₂₁, 14₂₂) forment un rectangle.

10. Cadre selon les revendications 2, 6 et 9,
**caractérisé en ce que** l'élément tubulaire de fixation (14) est collé sur les languettes latérales d'extrémité (6₄, 6'₄), au niveau des petits côtés (14₂₂) de ses parois latérales.

11. Cadre selon l'une quelconque des revendications 2 à 10, **caractérisé en ce que** l'élément tubulaire de fixation (14) comporte au moins une extension (15, 15'), solidarisée par collage sur des parois en regard de la traverse.

12. Cadre selon les revendications 10 et 11,
**caractérisé en ce que** la ou chaque extension (15, 15') s'étend depuis l'intersection entre un grand côté (14₂₁) et un petit côté (14₂₂) des parois latérales de l'élément tubulaire de fixation (14).

13. Cadre selon l'une quelconque des revendications 6 à 12, **caractérisé en ce que** les moyens de blocage comprennent une vis (18) montée dans l'une (6₄) des languettes latérales d'extrémité, cette vis (18) étant apte à coopérer avec un écrou (20) logé dans l'élément intermédiaire de fixation (14), cette vis prenant appui sur la protubérance (4₁).

14. Cadre selon l'une quelconque des revendications précédentes, **caractérisé en ce qu'**il est prévu des moyens d'indexation mutuelle de la protubérance (4₁) et de la traverse (6), notamment une lame ressort (16) s'étendant en partie dans le volume intérieur (V) et possédant une branche coudée (16₂) apte à coopérer avec un décrochement (4₄) ménagé dans ladite protubérance (4₁).

15. Cadre selon les revendications 13 et 14,
**caractérisé en ce que** les moyens d'indexation (16) possèdent un tronçon (16₃) de retenue latérale de l'écrou (20).

16. Cadre selon l'une quelconque des revendications précédentes, **caractérisé en ce que** ladite protubérance (4₁) présente, au niveau d'une (4₅) de ses parois latérales, au moins une surface plane (4₆) d'appui sur une face en regard de l'élément tubulaire de fixation (14), la ou chaque surface d'appui (4₆) s'étendant uniquement sur une partie de cette paroi latérale (4₅).

17. Métier à tisser (M) équipé d'au moins un cadre de lisses (2) selon l'une quelconque des revendications précédentes.

## Claims

1. Heald frame (2) for a weaving machine (M), said frame comprising two posts (4, 4') and two cross-members (6, 6'), each of which is equipped with a heald-carrying bar (8), while there are provided means for fixing at least one post relative to at least one corresponding cross-member, the fixing means comprising a protrusion (4₁) from the post (4), which protrusion (4₁) is suitable for being received at least partly in a recess (V) formed in the cross-member (6), and also means (18, 20) for the mutual retention of this post and this cross-member, wherein said fixing means further comprise an intermediate tubular fixing element (14) defining an internal volume (V) which forms said recess for receiving at least part of said protrusion (4₁), while there are provided means for the mutual connection of the tubular fixing element (14) and of the cross-member (6), **characterized in that** the tubular fixing element (14) is accommodated in an indentation (12) formed in the cross-member (6).

2. Frame as claimed in claim 1, wherein the means for the connection on of the fixing element (14) and of the cross-member (6) are means for fixing by adhesive bonding.

3. Frame as claimed in claim 1 or 2, wherein the tubular fixing element (14) is made of steel, especially stainless steel, or of a light metal alloy, especially aluminium.

4. Frame as claimed in any one of the preceding claims, wherein the indentation (12) opens at the two front faces (6₂) of the cross-member (6).

5. Frame as claimed in claim 4, wherein the tubular fixing element (14) has a front dimension (E) that is greater than the front dimension (e) of the cross-member.

6. Frame as claimed in any one of the preceding claims, wherein the indentation (12) does not open at the side walls (6₃, 6'₃) of the cross-member (6), so as to form two lateral end tabs (6₄, 6'₄) of the cross-member, bordering said recess (V).

7. Frame as claimed in any one of the preceding claims, wherein the tubular fixing element (14) has side walls (14₂₁, 14₂₂) that delimit an opening (14₃) allowing access to said internal volume forming the recess (V) for receiving the protrusion (4₁).

8. Frame as claimed in claim 7, wherein the tubular fixing element (14) is closed by a base (14₁) provided on the side opposite said opening (14₃).

9. Frame as claimed in claim 7 or 8, wherein said side walls (14₂₁, 14₂₂) form a rectangle when viewed in transverse section.

10. Frame as claimed in claims 2, 6 and 9, wherein the tubular fixing element (14) is adhesively bonded to the lateral end tabs (6₄, 6'₄) in the region of the short sides (14₂₂) of its side walls.

11. Frame as claimed in any one of claims 2 to 10, wherein the tubular fixing element (14) comprises at least one extension (15, 15') connected by adhesive bonding to walls facing the cross-member.

12. Frame as claimed in claims 10 and 11, wherein the or each extension (15, 15') extends from the intersection between a long side (14₂₁) and a short side (14₂₂) of the side walls of the tubular fixing element (14).

13. Frame as claimed in any one of claims 6 to 12, wherein the retention means comprise a screw (18) which is mounted in one (6₄) of the lateral end tabs, the screw (18) being suitable for cooperating with a nut (20) accommodated in the intermediate fixing element (14), this screw bearing on the protrusion (4₁).

14. Frame as claimed in any one of the preceding claims, wherein there are provided means for the mutual indexation of the protrusion (4₁) and of the cross-member (6), especially a resilient plate (16) which extends partly into the internal volume (V) and which has a bent limb (16₂) suitable for cooperating with a notched portion (4₄) formed in said protrusion (4₁).

15. Frame as claimed in claims 13 and 14, wherein the indexation means (16) have a section (16₃) for laterally holding the nut (20).

16. Frame as claimed in any one of the preceding claims, wherein said protrusion (4₁) has, in the region of one (4₅) of its side walls, at least one flat surface (4₆) for bearing on a face opposite the tubular fixing element (14), the or each bearing surface (4₆) extending only over a portion of the side wall (4₅).

17. Weaving machine (M) equipped with at least one heald frame (2) as claimed in any one of the preceding claims.

## Patentansprüche

1. Schaftrahmen (2) für eine Webmaschine (M), wobei der Rahmen zwei Pfosten (4,4') und zwei Traversen (6, 6') umfasst, von denen jede mit einer Litzenträgerleiste (8) ausgerüstet ist, und Mittel zur Befestigung mindestens eines Pfostens in Bezug auf mindestens eine korrespondierende Traverse vorgesehen sind, wobei diese Befestigungsmittel einen Vorsprung (4₁) des Pfostens (4), der geeignet ist, zumindest teilweise in eine in der Traverse (6) vorgesehene Vertiefung (V) aufgenommen zu werden, sowie Mittel (18, 20) zur wechselseitigen Blockierung dieses Pfostens und dieser Traverse aufweisen, wobei die Befestigungsmittel außerdem ein rohrförmiges Zwischenbefestigungelement (14) umfasst, das ein inneres Volumen (V) definiert, das die Aufnahmevertiefung für mindestens einen Teil des Vorsprunges (4₁) bildet, und Mittel zur wechselseitigen Festlegung dieses rohrförmigen Zwischenbefestigungelements (14)und der Traverse (6) vorgesehen sind, **dadurch gekennzeichnet, dass** das rohrförmige Zwischenbefestigungelement (14) in einer in der Traverse (6) eingearbeiteten Ausschnitt (12) gelagert ist.

2. Schaftrahmen nach Anspruch 1, **dadurch gekennzeichnet, dass** die Mittel zur Festlegung zwischen dem rohrförmigen Befestigungselement (14) und der Traverse (6) Mittel zur Festlegung durch Klebung sind.

3. Schaftrahmen nach Anspruch 1 oder 2, **dadurch gekennzeichnet, dass** das rohrförmige Befestigungselement (14) aus Stahl, insbesondere rostfreiem Stahl, oder aus einer Leichtmetall-Legierung, insbesondere Aluminium, hergestellt ist.

4. Schaftrahmen nach einem der vorhergehenden Ansprüche, **dadurch gekennzeichnet, dass** der Ausschnitt (12) an den zwei frontalen Stirnflächen (6₂) der Traverse (6) mündet.

5. Schaftrahmen nach Anspruch 4, **dadurch gekennzeichnet, dass** das rohrförmige Befestigungselement (14) eine frontale Abmessung (E) aufweist, die größer als die frontale Abmessung (e) in der Traverse ist.

6. Schaftrahmen nach einem der vorhergehenden Ansprüche, **dadurch gekennzeichnet, dass** der Ausschnitt (12) nicht an den Seitenwänden (6₃, 6'₃) der Traverse (6) mündet, um zwei seitliche Endzungen (6₄, 6'₄) dieser Traverse, die Vertiefung (V) einfassen, herbeizuführen.

7. Schaftrahmen nach einem der vorhergehenden Ansprüche, **dadurch gekennzeichnet, dass** das rohrförmige Befestigungselement (14) Seitenwände (14₂₁, 14₂₂) besitzt, die eine Öffnung (14₃) begrenzen, die den Zugang zu dem Innenvolumen (V), das die Vertiefung für den Vorsprung (4₁) bildet, ermöglicht.

8. Schaftrahmen nach Anspruch 7, **dadurch gekennzeichnet, dass** das rohrförmige Befestigungselement (14) durch einen Boden (14₁) geschlossen ist, der gegenüber der Öffnung (14₃) vorgesehen ist.

9. Schaftrahmen nach den Ansprüchen 7 oder 8, **dadurch gekennzeichnet, dass** die Seitenwände (14₂₁, 14₂₂), im Querschnitt gesehen, ein Rechteck bilden.

10. Schaftrahmen nach einem der Ansprüche 2, 6 und 9, **dadurch gekennzeichnet, dass** das rohrförmige Befestigungselement (14) auf die seitlichen Endzungen (6₄, 6'₄) an den kleinen Seiten (14₁₂) seiner Seitenwände geklebt ist.

11. Schaftrahmen nach einem der Ansprüche 2 bis 10, **dadurch gekennzeichnet, dass** das rohrförmige Befestigungselement (14) mindestens eine Erweiterung (15, 15') aufweist, die an Wänden gegenüberstehend zur Traverse durch Klebung befestigt ist.

12. Schaftrahmen nach einem der Ansprüche 10 und 11, **dadurch gekennzeichnet, dass** die oder jede Erweiterung (15, 15') sich von dem Schnittpunkt zwischen einer großen Seite (14₂₁) und einer kleinen Seite (14₂₂) der Seitenwände des rohrförmigen Befestigungselementes (14) erstreckt.

13. Schaftrahmen nach einem der Ansprüche 6 bis 12, **dadurch gekennzeichnet, dass** die Mittel zum Blockieren eine Schraube (18) umfassen, die in einer (6₄) der seitlichen Endzungen montiert ist,
wobei die Schraube (18) geeignet ist, mit einer Mutter (20) zusammenzuarbeiten, die in dem Zwischenbefestigungselement (14) untergebracht ist, wobei diese Schraube auf dem Vorsprung (4₁) ruht.

14. Schaftrahmen nach einem beliebigen der vorhergehenden Ansprüche, **dadurch gekennzeichnet, dass** Mittel zur wechselseitigen Indexierung des Vorsprungs (4₁) und der Traverse (6), insbesondere ein Federblatt (16) vorgesehen ist, das sich teilweise in das Innenvolumen (V) erstreckt und das einen abgewinkelten Schenkel (16₂) besitzt, der geeignet ist, mit einem in dem Vorsprung (4₁) eingearbeiteten Absatz (4₄) zusammenzuarbeiten.

15. Schaftrahmen nach einem der Ansprüche 13 und 14, **dadurch gekennzeichnet, dass** die Mittel (16) zur Indexierung einen Abschnitt (16₃) zum seitlichen Halten der Mutter (20) besitzen.

16. Schaftrahmen nach einem der vorhergehenden Ansprüche, **dadurch gekennzeichnet, dass** der Vorsprung (4₁) an einer (4₅) seiner Seitenwände mindestens eine ebene Fläche (4₆) zum Abstützen auf eine Fläche gegenüberliegend zum rohrförmigen Befestigungselement(14) aufweist, wobei die oder jede Abstützfläche (4₆) sich nur über einen Teil dieser Seitenwand (4₅) erstreckt.

17. Webmaschine (M), die mit mindestens einem Schaftrahmen (2) nach einem der vorhergehenden Ansprüche ausgerüstet ist.
